# EUROPÄISCHE PATENTSCHRIFT

(11) **EP 4 157 741 B1**
(45) Veröffentlichungstag und Bekanntmachung des Hinweises auf die Patenterteilung: **08.04.2026**
(21) Anmeldenummer: 21730158.9
(22) Anmeldetag: 27.05.2021
(51) Int. Cl.: B65D 75/20, B65D 75/52, B65D 75/58, B65D 81/09

(54) **VERPACKUNGSMATERIALBAHN, VERPACKUNGSTASCHE, VERPACKUNGSMATERIALZUSCHNITT UND HERSTELLUNGSVERFAHREN**
PACKAGING MATERIAL WEB, PACKAGING POUCH, PACKAGING MATERIAL BLANK AND MANUFACTURING METHOD
BANDE DE MATÉRIAU D'EMBALLAGE, SAC D'EMBALLAGE, DÉCOUPE DE MATÉRIAU D'EMBALLAGE ET PROCÉDÉ DE FABRICATION

(30) Priorität: 27.05.2020 DE 102020114211
(43) Veröffentlichungstag der Anmeldung: 05.04.2023
(73) Patentinhaber: Sprick GmbH Bielefelder Papier- und Wellpappenwerke & Co., 33607 Bielefeld (DE)
(72) Erfinder: SCHALK, Bastian, 32758 Detmold (DE)
(74) Vertreter: Schmid, Nils T.F.
(86) Internationale Anmeldenummer: PCT/EP2021/064279
(87) Internationale Veröffentlichungsnummer: WO 2021/239916

(56) Entgegenhaltungen:
- DE-T2- 69 529 093
- US-A- 1 217 820
- US-A1- 2013 182 977
- US-A1- 2013 295 242

## Beschreibung

Die vorliegende Erfindung betrifft eine Verpackungsmaterialbahn, eine Verpackungstasche und einen Verpackungsmaterialzuschnitt. Erfindungsgemäße Verpackungsmaterialbahnen, Verpackungstaschen sowie Verpackungsmaterialzuschnitte werden in der Verpackungsindustrie dazu eingesetzt, Gegenstände, insbesondere Versandartikel, zu verpacken, insbesondere um diese während dem Versand vor Beschädigungen zu schützen. Gattungsgemäße Materialien für Verpackungsmaterialbahnen, Verpackungstaschen und Verpackungsmaterialzuschnitte bestehen aus Papier, wie Recyclingpapier, und/oder sind zu Pappe, insbesondere Wellpappe, verarbeitet. Ferner betrifft die vorliegende Erfindung Verfahren zum Herstellen einer Verpackungsmaterialbahn, einer Verpackungstasche und eines Verpackungsmaterialzuschnitts.

WO 2005/080519 A1 offenbart eine Verpackungsmaterialbahn sowie eine daraus hergestellte Verpackungstasche zum Verpacken von Lebensmitteln. Die Verpackungsmaterialbahn weist parallel zu den Längsrändern erstreckende Längsrandstreifen auf, die mit einem kaltsiegelfähigen Klebstoff versehen sind. Des Weiteren weist die Verpackungsmaterialbahn sich quer zur Bahnlängsrichtung erstreckende Querstreifen mit kaltsiegelfähigem Klebstoff auf. Um eine Verpackungstasche zu bilden, wird die Verpackungsmaterialbahn entlang der Quer-Klebstoffstreifen abgetrennt und um den jeweiligen Artikel umgebogen und mittels der Klebstoff-Randstreifen in Längs- und Querrichtung verklebt beziehungsweise verschlossen, um den Artikel vollständig von der Verpackungsmaterialbahn in einer Verpackungstasche zu umhüllen.

An der Verpackungsmaterialbahn bzw. der Verpackungstasche gemäß WO 2005/080519 A1 hat sich als nachteilig erwiesen, dass relativ viel Kraft notwendig ist, um die Verpackungsmaterialbahn umzufalten und die Verpackungsmaterialbahn um den Artikel herum zu legen, um eine geschlossene Verpackungstasche zu bilden. Des Weiteren wurde als nachteilig herausgefunden, dass die Verpackungsmaterialbahn und insbesondere die Verpackungstasche sich nur geringfügig an unterschiedliche Artikelgrößen anpasst.

Die DE 69 529 093 T2 betrifft ein Verfahren zur Verpackung von einzelnen Kaugummi oder so verpackte Kaugummi. Die US2013/295242A1 betrifft eine Verpackung mit axial orientierten Filmstreifen. Die US2013/182977A1 betrifft eine flexible Verpackung aus bahnförmigem Kunststoffmaterial. Die US 1,217,820 betrifft flexible Verpackungstaschen.

Eine Aufgabe der vorliegenden Erfindung besteht darin, die Nachteile des Standes der Technik zu verbessern, insbesondere eine Verpackungsmaterialbahn, eine Verpackungstasche und einen Verpackungsmaterialzuschnitt derart weiterzubilden, dass diese/r einfacher und mit weniger Kraftaufwand zu verarbeiten ist und/oder besser und gezielter an unterschiedliche Artikelgrößen insbesondere zur Bildung einer Verpackungstasche anpassbar ist.

Die Aufgabe wird durch die Gegenstände der Ansprüche 1, 12, 15 und 16 gelöst.

Danach ist eine Verpackungsmaterialbahn insbesondere aus Papier oder Pappe, insbesondere Wellpappe, bereitgestellt. Die Verpackungsmaterialbahn kann aus Papier, wie Recyclingpapier, insbesondere Altpapier und/oder 100 % recyclingfähigem Papier, das ohne chemische Inhaltsstoffe hergestellt sein kann, hergestellt sein. Recyclingpapier sind insbesondere Papiermaterialien mit einem geringen Anteil (weniger als 50%) an frischfaserhaltigem Papiermaterial. Beispielswiese werden Papiermaterialien, die 70% bis 100% Altpapier enthalten, verwendet. Das Recyclingpapier im Sinne dieser Erfindung kann Papiermaterial sein, das einen Zugfestigkeitsindex längs zur Maschinenlaufrichtung von höchstens 90 Nm/g aufweisen kann, vorzugsweise eine Zugfestigkeit von 15 Nm/g bis 60 Nm/g, und einen Zugfestigkeitsindex quer zur Maschinenlaufrichtung von höchstens 60 Nm/g aufweisen kann, vorzugsweise eine Zugfestigkeit von 5 Nm/g bis 40 Nm/g. Zur Bestimmung der Zugfestigkeit bzw. des Zugfestigkeitsindex kann eine Norm DIN EN ISO 1924-2 oder DIN EN ISO 1924-3 herangezogen werden. Zudem oder alternativ kann eine Recyclingpapiereigenschaft oder Altpapiereigenschaft durch den sogenannten Berstwiderstand charakterisiert werden. Ein Material in diesem Sinne ist Recyclingpapier mit einem Berstindex von höchstens 3,0 kPa*m^2/g, vorzugsweise mit einem Berstindex von 0,8 kPa*m^2/g bis 2,5 kPa*m^2/g. Zur Bestimmung des Berstindex wird die Norm DIN EN ISO 2758 herangezogen. Weiterhin weist das Verpackungsmaterial eine flächenbezogene Masse von insbesondere 40 g/m2 bis max. 140 g/m2 auf. Das Ausgangsverpackungsmaterial kann in Form einer Materialbahnrolle oder eines zick-zack-gefalteten Verpackungsmaterialstapels vorliegen, der auch Leporello-Stapel bezeichnet wird.

Die Verpackungsmaterialbahn erstreckt sich in einer Bahnlängsrichtung und kann eine konstante Bahn-/Materialdicke oder eine quer zur Bahnlängsrichtung betrachtete kontante Breite besitzen. In Breitenrichtung endet die Verpackungsmaterialbahn an jeweils einem sich in Bahnlängsrichtung erstreckenden Längsrand bzw. an einer Längskante. Beispielsweise besitzt die Verpackungsmaterialbahn eine Breite von wenigstens 200 mm und insbesondere von höchstens 2000 mm. Beispielsweise beträgt die Breite in etwa 500 mm. Wenigstens ein an einem Längsrand angrenzender Längsrandstreifen ist wenigstens abschnittsweise mit einem kaltsiegelfähigen Klebstoff versehen. Die Breite des mit kaltsiegelfähigem Klebstoff versehenen Längsrandstreifens beträgt wenigstens 10 mm und insbesondere höchstens 300 mm, 250 mm oder höchstens 200 mm. Beispielsweise können beide Längsränder mit kaltsiegelfähigem Klebstoff versehen sein.

Der kaltsiegelfähige Klebstoff ist dazu in der Lage, eine dauerhafte Verbindung zwischen Verpackungsmaterialbahnoberflächen herzustellen. Der kaltsiegelfähige Klebstoff, insbesondere die mittels des kaltsiegelfähigen Klebstoffs erreichte Verbindung zweier Oberflächen, kann sich dadurch auszeichnen, dass die Verbindung nicht zerstörungsfrei gelöst werden kann. Ferner kann der kaltsiegelfähige Klebstoff dadurch gekennzeichnet sein, dass die mit kaltsiegelfähigem Klebstoff versehenen und verklebten Längsrandstreifen nicht voneinander abgezogen bzw. voneinander entfernt werden können, ohne das zu verklebende Verpackungsmaterial, insbesondere Papier oder Pappe, insbesondere Wellpappe, zu verletzen bzw. zu zerstören. Der kaltsiegelfähige Klebstoff kann beispielsweise Latex und ein Polymer aus Styrolakrylat umfassen, sowie gegebenenfalls einen Anteil von 0,4 % bis 0,6 % eines Entschäumers. Ein Klebstoff-Feststoffanteil kann beispielsweise 50% ± 10% betragen, wobei der Rest Wasser ist. Der kaltsiegelfähige Klebstoff kann beispielsweise mittels Walzen, also durch einen Walzenauftrag, die beispielsweise aus Gummi, Messing oder Kupfer bestehen können, durch Sprühen oder durch Lackiersprühen auf den wenigstens einen Längsrandstreifen aufgebracht werden. Beispielsweise handelt es sich bei dem kaltsiegelfähigen Klebstoff um eine wässerige Dispersion auf Naturlatex-Basis. Beispielsweise können im Handel erhältliche kaltsiegelfähige Klebstoffe eingesetzt werden.

Die Verpackungsmaterialbahn weist wenigstens ein, insbesondere wenigstens zwei, insbesondere drei, vier, fünf, sechs oder mehr, sich in Bahnlängsrichtung erstreckendes, insbesondere mittig in Bezug auf eine quer zur Bahnlängsrichtung bemessene Breite angeordnetes, Faltgelenk auf. Das Faltgelenk definiert eine Faltachse, entlang der zwei mittels des Faltgelenks verbundene Längsbahnabschnitte umgefaltet werden können. Mit anderen Worten unterteilt das Faltgelenk die Verpackungsmaterialbahn in zwei sich parallel zueinander erstreckende Längsbahnabschnitte. Das wenigstens eine Faltgelenk ermöglicht es, auf einfache Weise, einen zu verpackenden Artikel, wie einen Verpackungs- und/oder Versandartikel, mittels der Verpackungsmaterialbahn einzupacken bzw. zu umhüllen. Nachdem die Längsbahnabschnitte entlang der Faltachse umgefaltet und aufeinander zu bewegt und gegebenenfalls aufeinander aufgelegt sind, kann eine dauerhafte Verbindung, insbesondere Versiegelung, der beiden einander zugewandten Längsbahnabschnittoberflächen allein durch den gegenseitigen Kontakt der mit Klebstoff versehenen Längsbahnabschnittoberflächen hergestellt werden. Der kaltsiegelfähige Klebstoff kann ferner derart eingerichtet sein, dass eine Aktivierung der Klebe-/Versiegelungswirkung notwendig ist, sodass der Klebstoff seine Klebe-/Versiegelungswirkung entfaltet. Die Aktivierung kann beispielsweise durch Druckbeaufschlagung von außen erreicht werden, die bewirkt, dass der kaltsiegelfähige Klebstoff seine Klebe-/Versiegelungswirkung entfaltet. Somit kann auf einfache Weise der Verpackungs- und/oder Versandartikel mittels der Verpackungsmaterialbahn umhüllt werden. Beispielsweise ist es nicht notwendig, zusätzliche Wärmeeinträge und/oder zusätzliche Klebstoffmaterialien aufzubringen. Durch die erfindungsgemäße Verpackungsmaterialbahn lässt sich die Produktivität beim Verpacken von Artikeln, wie Verpackungs- und/oder Versandartikeln, deutlich erhöhen. Ferner kann Verpackungsmaterial eingespart werden, da auf ein vielfaches Umwickeln des zu schützenden Gegenstands verzichtet werden kann. Ferner kann auf einfache Weise eine in Bahnlängsrichtung gemessene Länge der Verpackungsmaterialbahn flexibel auf den zu verpackenden Artikel abgestimmt und eingestellt werden. Ein Vorteil der Pappe, insbesondere Wellpappe, liegt außerdem darin, dass die Pappe bereits eine eigene Dämpfungs- und damit Schutzwirkung für den zu verpackenden Artikel bereitstellt.

Erfindungsgemäß ist die Verpackungsmaterialbahn wenigstens abschnittsweise entlang des Faltgelenks frei von kaltsiegelfähigem Klebstoff. Des Weiteren kann vorgesehen sein, dass die Längsbahnabschnitte größtenteils, also beispielsweise zu wenigstens 30%, insbesondere wenigstens 40%, wenigstens 50%, wenigstens 60%, wenigstens 70%, wenigstens 80%, wenigstens 90% oder wenigstens 95%, frei von kaltsiegelfähigem Klebstoff sind. Dadurch kann Klebstoff-Material eingespart werden. Des Weiteren wird gewährleistet, dass beim Verpacken des Artikels, insbesondere beim Verschließen der Verpackungsmaterialbahn zur Bildung einer Verpackungstasche möglichst wenig, insbesondere gar keine, kaltsiegelfähige KlebstoffSchicht mit dem Artikel in Kontakt gerät. Insbesondere kann gewährleistet werden, dass lediglich diejenigen Bereiche der Verpackungsmaterialbahn an den Längsrandstreifen, welche mit kaltsiegelfähigem Klebstoff beschichtet sind, eine dauerhafte Verbindung mit dem jeweiligen Verbindungspartner der Verpackungsmaterialbahn eingehen. Dadurch wird außerdem erreicht, dass die herzustellende Verpackungstasche zwar umfänglich mittels des kaltsiegelfähigen Klebstoffs geschlossen werden kann, jedoch größtenteils frei von einer KlebstoffSchicht ist. Dadurch lässt sich die gebildete Verpackungstasche auf einfache Weise wieder öffnen, um den Artikel wieder aus der Verpackungstasche entfernen zu können.

Beispielsweise kann die Verpackungsmaterialbahn mit einem oder mehreren, eine spätere Versiegelung der Verpackungsmaterialbahn zu einer Verpackungstasche verstärkenden Mittel versehen sein. Beispielsweise kann die Verpackungsmaterialbahn wenigstens abschnittsweise in Bahnlängsrichtung oder quer dazu verlaufende Prägelinien oder Reihen von insbesondere punktförmigen Prägungen aufweisen, die beispielsweise durch mechanische Krafteinwirkung von außen eingebracht sind. Alternativ oder zusätzlich kann die Verpackungsmaterialbahn punktuell oder abschnittsweise eine die Faserausrichtung ändernde Strukturierung aufweisen, die beispielsweise durch die Prägelinien bzw. Reihe von Prägungen realisiert sein kann. Die Prägelinien oder Prägungen oder Strukturierungen können im Bereich der Längsrandstreifen und/oder im Bereich von quer, insbesondere senkrecht, zur Bahnrichtung orientierten Querstreifen angeordnet sein, wobei die Längsrandstreifen und die Querstreifen mit Klebstoff versehen sind, die zum Bilden einer Verpackungstasche miteinander in Kontakt zu bringen sind, um eine Verpackungstasche zu bilden, was durch Aktivierung des Klebstoffs erfolgt. Die Prägelinien, Prägungen oder Strukturierungen bewirken eine Verstärkung der Versiegelung der Verpackungstasche. Beispielsweise kann dies über einen Formschluss erreicht werden, insbesondere durch eine aufeinander formabgestimmte Prägung oder Strukturierung der miteinander zu versiegelnden Längsrandstreifen oder Querstreifen.

Gemäß einer beispielhaften Ausführung der erfindungsgemäßen Verpackungsmaterialbahn ist das Faltgelenk aus einem Stück mit den Längsbahnabschnitten hergestellt. Beispielsweise kann das Faltgelenk von außen, insbesondere ausgehend von einer Oberfläche der Verpackungsmaterialbahn, in die Verpackungsmaterialbahn eingebracht sein. Ferner kann das Faltgelenk als Filmscharnier ausgebildet sein. Das Filmscharnier kann beispielsweise als dünnwandige Verbindung, beispielsweise in Form eines Falzes, insbesondere Faltungsfalzes, realisiert sein. Dabei kann die Materialstärke der Verpackungsmaterialbahn im Bereich des Filmscharniers dünner als in den benachbarten Längsbahnabschnitten sein, beispielsweise etwa im Bereich von 30 bis 75 %. Gemäß einer beispielhaften Weiterbildung lässt das Faltgelenk und/oder das Filmscharnier ein Umfalten der Längsbahnabschnitte um die Faltachse in nur eine Richtung zu. Diejenige Oberfläche der Verpackungsmaterialbahn, an welcher das Faltgelenk ausgebildet ist, bildet in der Verpackungstasche den Innenraum der Verpackungstasche.

Erfindungsgemäß ist das Faltgelenk als Längsrille realisiert.

Die Längsrille ist dadurch gekennzeichnet, dass entlang der Längsrille die Längsbahnabschnitte definiert und mit geringerem Kraftaufwand umgefaltet werden können. Die Längsrille ist beispielsweise durch mechanische Krafteinwirkung von außen erzeugt, beispielsweise mittels einem Rill-, Präge- oder einem Stanzwerkzeug.

Gemäß einer beispielhaften Weiterbildung der erfindungsgemäßen Verpackungsmaterialbahn weist die Verpackungsmaterialbahn mehrere quer, insbesondere senkrecht, zur Bahnlängsrichtung orientierte und/oder in einem äquidistanten Abstand zueinander angeordnete Querstreifen auf, die mit einem kaltsiegelfähigen Klebstoff versehen sind. Das Aufbringen des kaltsiegelfähigen Klebstoffs kann analog wie bei dem Längsrandstreifen erfolgen. Durch die gleichmäßig in Bahnlängsrichtung verteilten Querstreifen kann die Verpackungsmaterialbahn zur Bildung einer geschlossenen Hülle, insbesondere eine Verpackungstasche, sowohl an dem Längsrandstreifen als auch an den Querstreifen verschlossen und/oder verklebt werden. Beispielsweise kann der Abstand zwischen dem Querstreifen entsprechend einer Normung für Versandpackungen, beispielsweise eines DHL-Pakets, bemessen sein.

In einer weiteren beispielhaften Ausführung der erfindungsgemäßen Verpackungsmaterialbahn münden die Querstreifen jeweils in wenigstens einen, vorzugsweise in beide, Längsrandstreifen. Beispielsweise kann die Verpackungsmaterialbahn ein sich wiederholendes Muster, Rapport bzw. Raster der mit kaltsiegelfähigem Klebstoff versehenen Längsrand- und Querstreifen aufweisen, wobei das Muster rechteckige, insbesondere quadratische, Klebstoff-Fenster besitzt, die das Muster bzw. das Raster bilden. Somit kann vorgesehen sein, dass die Verpackungsmaterialbahn zwischen dem Längsrand- und Querstreifen insbesondere flächig im Wesentlichen frei von dem kaltsiegelfähigen Klebstoff ist. Das Muster bzw. der Rapport kann sich in Bahnlängsrichtung entweder gleichmäßig ausbilden oder sich verändern, wobei die Muster bzw. Rapporte derart dimensioniert sein können, dass diese auch Artikel vorbestimmter Größe und/oder in Bezug auf genormte Größen beispielsweise eines DHL-Pakets abgestimmt sind.

In einer weiteren beispielhaften Ausführung der vorliegenden Erfindung sind die Querstreifen, insbesondere im Bereich wenigstens eines Längsrandstreifens, insbesondere an dem entsprechenden Längsrand, mit einem Indikator zum Anzeigen des jeweiligen Querschnitts versehen. Der Indikator vereinfacht das Herstellen eines Verpackungsmaterialzuschnitts, aus dem beispielsweise eine Verpackungstasche erstellt werden kann, und/oder eine Verpackungstasche. Der Indikator kann beispielsweise eine Materialschwächung, insbesondere eine Perforation oder eine Einkerbung von außen, oder eine Farbmarkierung sein. Der Indikator kann dazu eingerichtet sein, detektierbar zu sein, so dass eine automatisierte Herstellung und Verpackung möglich bzw. vereinfacht ist. Der Indikator ermöglicht einen passgenauen und längenspezifischen Verpackungsprozess für die gegebenenfalls unterschiedlich großen Artikel.

Gemäß einer beispielhaften Weiterbildung sind die Querstreifen, insbesondere zwischen zwei jeweils an einem Längsrandstreifen angeordneten Indikatoren, wenigstens abschnittsweise frei von kaltsiegelfähigem Klebstoff. Dies vermindert den Klebstoffverbrauch und reduziert die Kosten der Verpackungsmaterialbahn. Ferner wurde herausgefunden, dass die klebstofffreien Bereiche innerhalb der Querstreifen zu einem reduzierten Verschleiß und/oder einer reduzierten Benetzung einer Ablängeinrichtung, wie beispielsweise eine Schneide einer Schneidstation, mit der Klebstoffschicht führen.

In einer weiteren beispielhaften Ausführung der erfindungsgemäßen Materialbahn weist die Verpackungsmaterialbahn wenigstens eine in Bahnlängsrichtung und/oder quer zur Bahnlängsrichtung orientierte Materialschwächungsreihe zur Bildung einer Soll-Reiß-Linie auf. Die Materialschwächungsreihe kann beispielsweise als Perforation-Materialsteg-Reihe insbesondere aus mehreren alternierenden Perforationen und Materialstegen oder als eine Rille, beispielsweise durch Stanzung oder Prägung, gebildet sein. Insbesondere ist die wenigstens eine Materialschwächungsreihe an der bezüglich dem Faltgelenk gegenüberliegenden Verpackungsmaterialbahnoberfläche angeordnet. Die Materialschwächungsreihe kann unmittelbar benachbart eines Querstreifens angeordnet sein. Dabei kann die Materialschwächungsreihe im Bereich von wenigen Millimetern, beispielsweise von höchstens 15 mm, zu dem Querstreifen beabstandet sein. Die Materialschwächungsreihe ermöglicht ein einfaches definiertes Öffnen einer aus der Verpackungsmaterialbahn hergestellten Verpackungstasche zum Zugriff des darin verpackten Artikels. Beispielsweise können zwei insbesondere sich parallel zueinander erstreckende Materialschwächungsreihen, die beispielsweise gleich ausgebildet sind, vorgesehen sein und derart in einem Abstand in Bahnlängsrichtung zueinander angeordnet sein, dass sich zwischen den Materialschwächungsreihen ein insbesondere dünner sich quer zur Bahnlängsrichtung erstreckender Verpackungsmaterialbahnstreifen ergibt, der vom Rest der Verpackungsmaterialbahn abgetrennt, wie abgerissen, werden kann, um die aus der Verpackungsmaterialbahn gebildete Verpackungstasche zu öffnen, so dass ein Zugriff auf den Artikel ermöglicht ist.

Gemäß einer beispielhaften Weiterbildung sind zwei insbesondere gleich gebildete und/oder parallel zueinander orientierte Quer-Materialschwächungsreihen unmittelbar benachbart zu jeweils einem Querstreifen angeordnet. Unmittelbar benachbart ist vorliegend so zu verstehen, dass ein Abstand des Querstreifens zu der weiter entfernten Quer-Materialschwächungsreihe höchstens 20 mm beträgt. Des Weiteren kann vorgesehen sein, dass die Verpackungsmaterialbahn eine Förderrichtung definiert, in welcher die Verpackungsmaterialbahn beispielsweise von einem Verpackungsmaterialvorrat, der beispielsweise eine Rollenform besitzen kann oder eine Stapelform, beispielsweise durch die Leporello-Faltung, abgefördert wird und gegebenenfalls einer Verpackungsmaterialfertigungsmaschine zugefördert wird, und die zwei Quer-Materialschwächungsreihen förderrichtungsauf- und/oder -abwärts des Querstreifens angeordnet sind.

In einer weiteren beispielhaften Ausführung der vorliegenden Erfindung beträgt eine Menge des kaltsiegelfähigen Klebstoffs mindestens 3 g/m², insbesondere mindestens 7 g/m², und insbesondere höchstens 15 g/m². Es wurde herausgefunden, dass die angegebene Klebstoffmenge für eine gute Klebwirkung und/oder ein sicheres Verschließen der Verpackungsmaterialbahn zu einer Verpackungstasche vorteilhaft ist.

Gemäß einer beispielhaften Weiterbildung der erfindungsgemäßen Verpackungsmaterialbahn ist der kaltsiegelfähige Klebstoff mit einem Kontrastmittel versetzt. Beispielsweise ist das Kontrastmittel dazu eingerichtet, den Klebstoff und damit die Längsrand- und/oder Querstreifen visuell identifizierbar zu machen. Dies erleichtert den insbesondere automatischen Verpackungsprozess. Das Kontrastmittel kann beispielsweise dazu eingerichtet sein, von optischen Sensoren identifiziert werden zu können. Beispielsweise kann das Detektieren des Kontrastmittels des Klebstoffs eine Aktion beispielsweise einer Verpackungsmaterialfertigungsmaschine auslösen, wie beispielsweise ein Ablängen der Verpackungsmaterialbahn und/oder eine Druckaufbringung von außen, um die Längsrandstreifen mittels des kaltsiegelfähigen Klebstoffs miteinander zu verbinden.

In einer weiteren beispielhaften Weiterbildung der erfindungsgemäßen Verpackungsmaterialbahn ist diese hydrophobiert, insbesondere geleimt. Besonders bei Verpackungsmaterialbahnen aus Papier oder Pappe, hat sich die Hydrophobierung im Hinblick auf die Saugfähigkeit der Verpackungsmaterialbahn als vorteilhaft erwiesen, um das Beschichten mit dem kaltsiegelfähigen Klebstoff zu verbessern, insbesondere die Vernetzung zwischen Verpackungsmaterialbahn-Material und Klebstoff-Material zu erhöhen. Als Leimung wird im Allgemeinen in der Papierindustrie die Hydrophobierung von Papierfasern verstanden. Die Leimung kann eine innere Oberflächenspannung des Papiermaterials verringern und somit die Kapillarität verringern. Zum anderen versiegelt die Leimung auch sogenannte Faser-zu-Faser-Bindungsstellen, so dass die Reißfähigkeit der Verpackungsmaterialbahn aus Papier erhöht wird.

Gemäß einem weiteren Aspekt der vorliegenden Erfindung, der mit den vorgehenden Aspekten und beispielhaften Ausführungen kombinierbar ist, ist eine Verpackungstasche bereitgestellt. Verpackungstaschen dienen im Allgemeinen dazu, einen Artikel, wie einen Versandartikel, vollständig und/oder schützend zu umgeben, so dass diese beispielsweise versandt werden kann. Bei Verpackungstaschen besteht ein grundsätzliches Interesse daran, die Verpackungstasche möglichst klein zu halten, möglichst passgenau um den zu verpackenden und gegebenenfalls zu versendenden Artikel abzustimmen, so dass das benötigte Material für die Verpackungstasche gering gehalten werden kann.

Die erfindungsgemäße Verpackungstasche umfasst eine Hülle bzw. eine Umhüllung aus einer insbesondere nach einem der vorstehenden Aspekte bzw. beispielhaften Ausführungen ausgebildeten Verpackungsmaterialbahn. Die Verpackungsmaterialbahn und damit die Hülle kann beispielsweise aus Papier oder Pappe, insbesondere Wellpappe, hergestellt sein.

Die Hülle ist zur Bildung eines Verpackungshohlraums durch Kaltversiegeln von Randstreifen der Verpackungsmaterialbahn abgeschlossen und besitzt wenigstens einen in die Verpackungsmaterialbahn eingebrachten, vordefinierten Faltungsfalz. Zum Kaltverseigeln der Randstreifen, beispielsweise von je zwei Längsrandstreifen und zwei Querstreifen, können die entsprechenden Rand- bzw. Querstreifen mit einem kaltsiegelfähigen Klebstoff versehen sein. Die Hülle ist vollumfänglich geschlossen, so dass ein abgeschlossener Verpackungshohlraum für den zu verpackenden und gegebenenfalls zu versendenden Artikel geschaffen ist. Die den Verpackungshohlraum verschließende umlaufende Kante ist teilweise durch den Faltungsfalz und teilweise durch die kaltversiegelten Randstreifen gebildet. Für den Fall, dass die Verpackungstasche beispielsweise eine rechteckige Grundform besitzt, ist eine Kante durch den Faltungsfalz gebildet und die drei weiteren Kanten durch kaltversiegelte Randstreifen. Der Faltungsfalz kann beispielsweise vorab in die Verpackungsmaterialbahn als eine Materialschwächung, insbesondere als Perforation-Materialsteg-Reihe insbesondere aus mehreren alternierenden Perforationen und Materialstegen, oder als Längsrille beispielsweise durch Prägen, Stanzen oder Rillen eingebracht sein. Der Faltungsfalz kann die Verpackungsmaterialbahn in zwei Längsbahnabschnitte unterteilen, die zur Bildung der Verpackungstasche entlang des eine Faltachse definierenden Faltungsfalzes umgefaltet und an ihren Enden miteinander kalt versiegelt sind. Der Faltungsfalz weist in den Verpackungshohlraum.

Die Verpackungstasche kennzeichnet sich dadurch, dass eine den Verpackungshohlraum begrenzende Innenwand bereichsweise und/oder der Faltungsfalz abschnittsweise frei von einer kaltsiegelfähigen Klebstoffbeschichtung ist. Die Innenwand ist durch eine Verpackungsmaterialbahnoberfläche, insbesondere diejenige Oberfläche, in welche der Faltungsfalz eingebracht ist, gebildet.

In einer beispielhaften Ausführung der erfindungsgemäßen Verpackungstasche weist die Verpackungstasche wenigstens zwei, insbesondere drei, vier, fünf, sechs oder mehr, in die Verpackungsmaterialbahn eingebrachte, vordefinierte Faltungsfalze auf. Die Faltungsfalze sind parallel zueinander und/oder in Bahnlängsrichtung orientiert. Durch die erhöhte Anzahl von vordefinierten Faltungsfalzen kann die Verpackungstaschenform flexibel und einfach auf den zu verpackenden Artikel angepasst werden. Beispielsweise sind die wenigstens zwei Faltungsfalze derart eingerichtet, dass der Verpackungshohlraum an den zu verpackenden Verpackungsartikel angepasst werden kann. Beispielsweise weisen sämtliche Faltungsfalze in den Verpackungshohlraum und verbinden je zwei Längsbahnabschnitte der Verpackungsmaterialbahn miteinander, welche den Verpackungshohlraum begrenzen. Es wurde herausgefunden, dass bei größer werdenden Artikeln eine höhere Anzahl von Faltungsfalzen sich vorteilhaft auf ein form- und/oder passgenaues sowie verpackungsmaterialsparendes Verpacken des Artikels auswirkt.

Gemäß einer beispielhaften Weiterbildung der erfindungsgemäßen Verpackungstasche ist der Verpackungshohlraum teilweise von Füll- und/oder Polstermaterial belegt. Das Füll- und/oder Polstermaterial kann beispielsweise aus Papier oder Pappe, insbesondere Wellpappe, oder anderen Verpackungsmaterialien bestehen. Das Füll- und/oder Polstermaterial schützt den verpackten und gegebenenfalls zu versendenden Artikel innerhalb des Verpackungshohlraums unter Bereitstellung einer Dämpfungs- und Polsterwirkung.

Gemäß einem weiteren Aspekt der vorliegenden Erfindung, der mit den vorhergehenden Aspekten und beispielhaften Ausführungen kombinierbar ist, ist ein Verpackungsmaterialzuschnitt zum Herstellen einer insbesondere nach einem der zuvor beschriebenen Aspekte bzw. beispielhaften Ausführungen ausgebildeten Verpackungstasche bereitgestellt. Der erfindungsgemäße Verpackungsmaterialzuschnitt ist durch Ablängen, insbesondere Abschneiden, Abreißen, einer erfindungsgemäßen Verpackungsmaterialbahn quer zu dessen Bahnlängsrichtung und quer zu dem wenigstens einen Faltgelenk hergestellt. Die Verpackungsmaterialzuschnitte können entsprechend der genormten Verpackungen, wie beispielsweise eines DHL-Pakets, bemessen sein. Der erfindungsgemäße Verpackungsmaterialzuschnitt lässt sich auf einfache Weise zu einer insbesondere erfindungsgemäßen Verpackungstasche weiterverarbeiten. Zum Verpacken eines Artikels wird dieser auf den Verpackungsmaterialzuschnitt aufgelegt und der Verpackungsmaterialzuschnitt wird zur Bildung eines abgeschlossenen Verpackungshohlraums so entlang des Faltungsfalzes bzw. des Faltgelenks umgefaltet, dass die mit kaltsiegelfähigem Klebstoff versehenen Längsrandstreifen einander zugewandt sind. Durch eine Druckaufbringung von außen kann auf einfache Weise ohne Zuhilfenahme von weiteren Verpackungshilfsmitteln und/oder einen zusätzlichen Wärmeeintrag der kaltsiegelfähige Klebstoff aktiviert werden, so dass die Längsrandstreifen miteinander versiegelt werden. Dadurch ist eine geschlossene Hülle gebildet, die den Verpackungshohlraum begrenzt und um den Artikel herum gelegt ist.

Gemäß einem weiteren Aspekt der Erfindung, der mit den vorhergehenden Aspekten und beispielhaften Ausführungen kombinierbar ist, ist ein Verfahren zum Herstellen einer insbesondere nach einem der zuvor beschriebenen Aspekte bzw. beispielhaften Ausführung ausgebildeten Verpackungsmaterialbahn, die beispielsweise aus Papier oder Pappe, insbesondere Wellpappe, besteht, geschaffen.

Bei dem Verfahren wird ein bahnförmiges Verpackungsmaterial, beispielsweise Papier oder Pappe, insbesondere Wellpappe, bereitgestellt.

Des Weiteren wird wenigstens ein an einen Längsrand des bahnförmigen Verpackungsmaterials angrenzender Längsrandstreifen, insbesondere beide Längsrandstreifen, wenigstens abschnittsweise mit einem kaltsiegelfähigen Klebstoff versehen. In Bezug auf den kaltsiegelfähigen Klebstoff und die Längsrandstreifen kann auf die vorhergehenden Ausführungen verwiesen werden.

Erfindungsgemäß wird das bahnförmige Verpackungsmaterial, insbesondere mittig in Bezug auf eine quer zur Bahnlängsrichtung bemessene Breite der Verpackungsmaterialbahn, zur Bildung wenigstens eines sich in Bahnlängsrichtung erstreckenden Faltgelenks geschwächt. Beispielsweise wird das bahnförmige Verpackungsmaterial perforiert, geprägt, gestanzt und/oder gerillt.

Gemäß einer beispielhaften Weiterbildung des erfindungsgemäßen Verfahrens kann das Verfahren derart ausgeführt werden, dass es eine Verpackungsmaterialbahn gemäß einem der zuvor beschriebenen Aspekte bzw. beispielhaften Ausführungen herstellt.

Gemäß einem weiteren Aspekt der vorliegenden Erfindung, der mit den vorhergehenden Aspekten und beispielhaften Ausführungen kombinierbar ist, ist ein Verfahren zum Herstellen einer insbesondere nach einem der zuvor beschriebenen Aspekte bzw. beispielhaften Ausführungen ausgebildeten Verpackungstasche geschaffen.

Bei dem Verfahren wird eine insbesondere nach einem der zuvor beschriebenen Aspekte bzw. beispielhaften Ausführungen ausgebildete Verpackungsmaterialbahn bereitgestellt, die beispielsweise aus Papier oder Pappe, insbesondere Wellpappe, besteht. Ferner wird in die Verpackungsmaterialbahn wenigstens ein Faltungsfalz eingebracht. Dieser fungiert als Faltgelenk und definiert eine Faltachse, entlang der zwei mittels des Faltungsfalzes verbundene Längsbahnabschnitte der Verpackungsmaterialbahn umgefaltet werden können.

Erfindungsgemäß wird die Verpackungsmaterialbahn zu einer Hülle geformt und die Hülle zur Bildung eines Verpackungshohlraums durch Kaltversiegeln von Randstreifen der Verpackungsmaterialbahn derart abgeschlossen, dass der wenigstens eine Faltungsfalz in den Verpackungshohlraum weist.

Gemäß einer beispielhaften Weiterbildung kann das Verfahren derart durchgeführt werden, dass eine nach einem der vorstehenden Aspekte bzw. beispielhaften Ausführungen ausgebildete Verpackungstasche hergestellt wird.

Gemäß einem weiteren Aspekt der vorliegenden Erfindung, der mit den vorhergehenden Aspekten und beispielhaften Ausführungen kombinierbar ist, ist ein Verfahren zum Herstellen eines Verpackungsmaterialzuschnitts geschaffen, der dazu eingerichtet ist, eine insbesondere nach einem der vorstehenden Aspekte bzw. beispielhaften Ausführungen ausgebildete Verpackungstasche herzustellen. Bei dem Verfahren wird eine erfindungsgemäße Verpackungsmaterialbahn bereitgestellt und quer zur Bahnlängsrichtung und quer zu dem wenigstens einen Faltgelenk abgelängt, insbesondere abgeschnitten oder abgerissen.

Bevorzugte Ausführungen sind in den Unteransprüchen gegeben.

Im Folgenden werden weitere Eigenschaften, Merkmale und Vorteile der Erfindung mittels Beschreibung bevorzugter Ausführungen der Erfindung anhand der beiliegenden beispielhaften Zeichnungen deutlich, in denen zeigen:
- Fig. 1: einen Ausschnitt einer beispielhaften Ausführung einer erfindungsgemäßen Verpackungsmaterialbahn;
- Fig. 2: einen Ausschnitt einer beispielhaften Ausführung einer erfindungsgemäßen Verpackungsmaterialbahn;
- Fig. 3: einen Ausschnitt einer beispielhaften Ausführung einer erfindungsgemäßen Verpackungsmaterialbahn;
- Fig. 4: einen Ausschnitt einer beispielhaften Ausführung einer erfindungsgemäßen Verpackungsmaterialbahn;
- Fig. 5: einen Ausschnitt einer beispielhaften Ausführung einer erfindungsgemäßen Verpackungsmaterialbahn;
- Fig. 6: einen Ausschnitt einer beispielhaften Ausführung einer erfindungsgemäßen Verpackungsmaterialbahn;
- Fig. 7: einen Ausschnitt einer beispielhaften Ausführung einer erfindungsgemäßen Verpackungsmaterialbahn;
- Fig. 8: einen Ausschnitt einer beispielhaften Ausführung einer erfindungsgemäßen Verpackungsmaterialbahn;
- Fig.9: einen Ausschnitt einer beispielhaften Ausführung einer erfindungsgemäßen Verpackungsmaterialbahn;
- Fig. 10: einen Ausschnitt einer beispielhaften Ausführung einer erfindungsgemäßen Verpackungsmaterialbahn;
- Fig. 11: eine Schnittansicht einer beispielhaften Ausführung einer mit einem Verpackungsartikel befüllten erfindungsgemäßen Verpackungstasche;
- Fig. 12: eine weitere Schnittansicht einer beispielhaften Ausführung einer mit Füll- und/oder Polstermaterial und zwei Verpackungsartikeln befüllten erfindungsgemäßen Verpackungstasche;
- Fig. 13: eine Detailansicht gemäß des Ausschnitts XIII aus Fig. 11;
- Fig. 14: eine Detailansicht gemäß des Ausschnitts XIV aus Fig. 11;
- Fig. 15: eine weitere beispielhafte Schnittansicht einer erfindungsgemäßen Verpackungstasche, die mit einem Verpackungsartikel belegt ist;
- Fig. 16: eine Schnittansicht einer weiteren beispielhaften Ausführung einer mit zwei Verpackungsartikeln belegten erfindungsgemäßen Verpackungstasche;
- Fig. 17: eine perspektivische Ansicht einer beispielhaften Ausführung eines erfindungsgemäßen Verpackungsmaterialzuschnitts; und
- Fig. 18: eine perspektivische Ansicht einer aufgerissenen beispielhaften erfindungsgemäßen Verpackungstasche.

In der folgenden Beschreibung beispielhafter Ausführungen erfindungsgemäßer Verpackungsmaterialbahnen, erfindungsgemäßer Verpackungsmaterialzuschnitte und erfindungsgemäßer Verpackungsmaterialtaschen ist eine erfindungsgemäße Verpackungsmaterialbahn im Allgemeinen mit der Bezugsziffer 1, ein erfindungsgemäßer Verpackungsmaterialzuschnitt im Allgemeinen mit der Bezugsziffer 100 und eine erfindungsgemäße Verpackungstasche im Allgemeinen mit der Bezugsziffer 200 versehen. Für die folgende Beschreibung der in den Figuren dargestellten beispielhaften Ausführungen der Erfindung wird davon ausgegangen, dass die Verpackungsmaterialbahn aus Papier oder Pappe, insbesondere Wellpappe, besteht, wobei auch andere Verpackungsmaterialbahn-Materialen denkbar sind, ohne vom Erfindungsgedanken abzuweichen. Gleiche bzw. ähnliche Komponenten der einzelnen Ausführungsbeispiele werden mit gleichen bzw. ähnlichen Bezugsziffern versehen.

In Fig. 1 ist ein Ausführungsbeispiel eines Ausschnitts einer erfindungsgemäßen Verpackungsmaterialbahn 1 in der Draufsicht auf die Verpackungsmaterialbahn 1 gezeigt. Die Verpackungsmaterialbahn 1 erstreckt sich im Wesentlichen geradlinig und definiert dabei eine mittels des Pfeils mit dem Bezugszeichen L angedeutete Bahnlängsrichtung. Die Verpackungsmaterialbahn 1 weist einen vorlaufenden Querrand 3 auf, der mit zwei im Wesentlichen senkrecht zu dem Querrand 3 orientierten Längsrändern 5, 7 verbunden ist. Damit ergibt sich in der Draufsicht eine rechteckige Grundform der Verpackungsmaterialbahn 1. An die Längsränder 5, 7 schließen jeweils ein Längsrandstreifen 9, 11 an, die in Bahnlängsrichtung 11 orientiert sind und eine quer zur Bahnlängsrichtung L bemessene Breite von wenigstens 10 mm besitzen können. Die Längsrandstreifen 9, 11 sind mit einem kaltsiegelfähigen Klebstoff versehen, der zur Aktivierung dessen Klebewirkung von außen mit einer Kraft zu beaufschlagen ist. Durch Miteinanderverkleben bzw. Versiegeln der Längsrandstreifen 9, 11 miteinander kann eine beispielsweise erfindungsgemäße Verpackungstasche 200 gebildet werden, auf die später im Detail eingegangen wird. Als vorteilhaft hat sich eine Auftragsmenge des kaltsiegelfähigen Klebstoffs von mindestens 5 g/m², insbesondre von mindestens 7 g/m², und insbesondere höchstens 15 g/m² für eine zuverlässige und anhaltende Klebewirkung erwiesen.

Die Verpackungsmaterialbahn 1 weist mehrere quer, insbesondere senkrecht, zur Bahnlängsrichtung L orientierte und in äquidistanten Abständen voneinander angeordnete Querstreifen 13, 15, 17 auf, wobei in dem Ausschnitt gemäß Fig. 1 lediglich drei Querstreifen abgebildet sind. Die Querstreifen 13, 15, 17 sind ebenfalls mit einem kaltsiegelfähigen Klebstoff versehen. Jeder Querstreifen 13, 15, 17 mündet in die beiden quer zur Bahnlängsrichtung L gegenüberliegenden Längsrandstreifen 11, 9, so dass sich ein sich wiederholendes Muster bzw. ein Rapport aus kaltsiegelfähigen Klebstoffstreifen ergibt, nämlich durch die Längsrandstreifen 9, 11 und die Querstreifen 13, 15, 17. Beispielsweise besitzt der Rapport eine rechteckige Grundform. Die flächige Auftragsmenge des kaltsiegelfähigen Klebstoffs bzw. die Dimensionen der Querstreifen 13, 15, 17 bzw. der Längsrandstreifen 9, 11 sind bemessen, so dass die Verpackungsmaterialbahnoberfläche im Wesentlichen frei von kaltsiegelfähigem Klebstoff ist. Dies hat den Vorteil, dass zum einen ein mittels der Verpackungsmaterialbahn 1 zu verpackender und gegebenenfalls zu versendender Verpackungsartikel 203 (Fig. 11) nicht mit dem kaltsiegelfähigen Klebstoff in Kontakt kommt, so dass ausgeschlossen werden kann, dass die Verpackungsmaterialbahn 1 an dem Versandartikel 203 haftet, selbst wenn dieser zufälligerweise ebenfalls mit kaltsiegelfähigem Klebstoff versehen ist, sowie zum anderen, dass Klebstoffmenge eingespart und damit Kosten gesenkt werden können. In Fig. 1 ergeben sich somit rechteckige Verpackungsmaterialfenster 19, 21, 23 (ohne Klebstoffschicht), die jeweils von den mit kaltsiegelfähigem Klebstoff versehenen Quer- und Längsrandstreifen 13, 15, 17, 9, 11 umrandet sind.

Die erfindungsgemäße Verpackungsmaterialbahn 1 weist wenigstens ein sich in Bahnlängsrichtung 11 erstreckendes und in Fig. 1 mittig bezüglich einer quer zur Bahnlängsrichtung L bemessenen Breite der Verpackungsmaterialbahn 1 angeordnetes Faltgelenk 25 auf. Das Faltgelenk 25 definiert eine Faltachse, die durch das Bezugszeichen A angedeutet ist, entlang der die Verpackungsmaterialbahn 1 gefaltet werden kann. Das Faltgelenk 25 unterteilt die Verpackungsmaterialbahn 1 in zwei in Bahnlängsrichtung L orientierte Längsbahnabschnitte 27, 29, die mittels des Faltgelenks 25 miteinander verbunden sind. Zur Herstellung einer beispielsweise erfindungsgemäßen Verpackungstasche 200 können die Längsbahnabschnitte 27, 29 entlang der Faltachse A des Faltgelenks 25 um- und aufeinander zu gefaltet werden, so dass die jeweils mit kaltsiegelfähigem Klebstoff versehenen Abschnitte der Verpackungsmaterialbahn aufeinander aufgelegt werden können und durch Krafteinwirkung von außen miteinander verklebt bzw. versiegelt werden können. Das Faltgelenk 25 ist schematisch durch eine strichlierte Linie abgebildet, kann beispielsweise aus einem Stück mit den Längsbahnabschnitten 27, 29 hergestellt sein und/oder als Filmscharnier ausgebildet sein. Beispielsweise ist das Faltgelenk 25 als Materialschwächung, insbesondere als Perforation-Materialsteg-Reihe insbesondere aus mehreren alternierenden Perforationen und Materialstegen, oder als Längsrille realisiert. Das Faltgelenk 25 kann beispielsweise durch mechanische Krafteinwirkung von außen erzeugt werden, beispielsweise durch Perforieren, Stanzen oder Rillen. In Fig. 1 ist zu erkennen, dass das Faltgelenk 25 abschnittsweise frei von kaltsiegelfähigem Klebstoff ist, nämlich im Bereich der Verpackungsmaterialfenster 19, 21, und abschnittsweise mit kaltsiegelfähigem Klebstoff versehen ist, nämlich im Bereich der Querstreifen 13, 15, 17.

In den Fig. 2 bis 7 sind weitere Ausführungsbeispiele für erfindungsgemäße Verpackungsmaterialbahnen 1 abgebildet, die sich im Wesentlichen durch die Anzahl und die Anordnung der Faltgelenke 25 unterscheiden. Die mehreren Faltgelenke 25 erstrecken sich jeweils im Wesentlichen in Bahnlängsrichtung L und/oder parallel zueinander und definieren jeweils eine Faltachse A, entlang der die beiden benachbarten, von dem jeweiligen Faltgelenk 25 getrennten Längsbahnabschnitte 27, 29, 31, 33 umgefaltet werden können, um zum einen eine Verpackungstasche 200 zu bilden und zum anderen eine möglichst passgenaue und/oder formgetreue Verpackungstasche 200 für den Versandartikel 203 zu schaffen.

In Fig. 2 weist die Verpackungsmaterialbahn 1 insgesamt 3 Faltgelenke 25 auf, wobei alle drei Faltgelenke 25 im Wesentlichen in einem Zentralbereich der Verpackungsmaterialbahn 1 eingebracht sind. Die beiden äußeren Faltgelenke 25 sind jeweils im gleichen Abstand zu dem mittleren Faltgelenk 25 angeordnet.

In den Fig. 3 und 4 sind weitere Beispiele von erfindungsgemäßen Verpackungsmaterialbahnen 1 abgebildet, die jeweils analog zu Fig. 2 drei Faltgelenke 25 besitzen, wobei die Faltgelenke 25 der Fig. 4 gleichmäßig quer Bahnlängsrichtung L verteilt angeordnet und in die Verpackungsmaterialbahn 1 eingebracht sind und ein Faltgelenk 25 der Verpackungsmaterialbahn 1 aus Fig. 3 im Wesentlichen mittig in Bezug auf eine Breite eines der Längsbahnabschnitte 27, 29 angeordnet ist. Die anderen beiden Faltgelenke 25 der Ausführungsform gemäß Fig. 3 sind im Wesentlichen analog zu der Ausführungsform gemäß Fig. 2 und Fig. 4 positioniert.

Die Fig. 5 bis 7 zeigen weitere beispielhafte Ausführungen erfindungsgemäßer Verpackungsmaterialbahnen 1, bei denen in den Fig. 5 und 7 gleichmäßig verteilte Faltgelenke 25 vorgesehen sind und in Fig. 6 unregelmäßig in Breitenrichtung verteilte Faltgelenke 25 eingebracht sind. Es sei klar, dass die Anzahl der Faltgelenke 25 nicht beschränkend zu verstehen sein soll. In Fig. 5 besitzt die Verpackungsmaterialbahn 1 beispielhaft fünf Faltgelenke, in Fig. 6 besitzt die Verpackungsmaterialbahn 1 beispielhaft sechs Faltgelenke und in Fig. 7 besitzt die Verpackungsmaterialbahn 1 beispielhaft dreizehn Faltgelenke 25. Jegliche Anzahl an Faltgelenken größer als 1 ist denkbar, beispielsweise maximal 20. Die Maximalzahl an Faltgelenken 25 ist durch die Breite der Verpackungsmaterialbahn 1 und die Breite der einzelnen Faltgelenke 25 festgelegt.

In den Fig. 8 bis 10 sind beispielhafte Ausführungen von erfindungsgemäßen Verpackungsmaterialbahnen 1 abgebildet, die zusätzliche Strukturmerkmale aufweisen. Zum einen besitzen die Verpackungsmaterialbahnen 1 der Fig. 8 bis 10 im Bereich beider Längsränder 5, 7 auf Höhe der Querstreifen 13, 15, 17 jeweils einen Indikator 35 zum Anzeigen des jeweiligen Querstreifens 13, 15, 17. Die Indikatoren 35, die im Allgemeinen beispielsweise eine Materialschwächung oder eine Farbmarkierung sein können, sind gemäß den Fig. 8 bis 10 als im Querschnitt im Wesentlichen v-förmige oder dreieck-förmige Einkerbungen realisiert, die sowohl haptisch sowie visuell identifizierbar sind, können allerdings auch quadratisch, rechteckig oder kreisförmig im Querschnitt sein. Die Indikatoren 35 unterstützen einen passgenauen und längenspezifischen Verpackungsprozess, der sich insbesondere bei teilweise unterschiedlich großen Verpackungsartikeln 203 vorteilhaft auswirkt.

Die Verpackungsmaterialbahnen 1 der Fig. 8 und 9 weisen außerdem quer zur Bahnlängsrichtung L orientierte Materialschwächungsreihen 37 auf, die beispielsweise als Perforation-Materialsteg-Reihen insbesondere aus mehreren alternierenden Perforationen und Materialstegen gebildet sein können. Es ist auch möglich, dass die Materialschwächungsreihen 37 als Rillen ausgebildet sind. Die Materialschwächungsreihen 37 bilden je eine Soll-Reißlinie, die ein Öffnen einer verschlossenen Verpackungstasche 200 auf einfache Weise ermöglichen, um einen Zugriff auf den in der Verpackungstasche 200 verpackten Verpackungsartikel 203 zu schaffen. Die Materialschwächungsreihe 37 gemäß Fig. 8 sowie gemäß Fig. 9 sind in Bahnlängsrichtung L betrachtet nachlaufend und in kurzem Abstand, insbesondere im Bereich von wenigen Millimetern, insbesondere von weniger als 10 mm, bezüglich je eines Querstreifens 13, 15, 17 angeordnet und/oder parallel zu den Querstreifen 13, 15, 17 orientiert. Es ist auch möglich, eine Einreißschnur zum Öffnen der Verpackungstasche 200 vorzusehen (nicht abgebildet).

Die Ausführungsform gemäß Fig. 9 unterscheidet sich von der Ausführungsform gemäß Fig. 8 lediglich dadurch, dass je ein Paar Materialschwächungsreihen 37 unmittelbar nachlaufend in Bezug auf eine der Querstreifen 13, 15, 17 in die Verpackungsmaterialbahn 1 eingebracht ist. Dadurch kann der Öffnungsprozess der Verpackungstasche nochmals erleichtert werden. Zwischen den parallel orientierten und/oder im Wesentlichen gleich ausgebildeten Materialschwächungsreihen 37 ergibt sich ein dünnwandiger, geradliniger Verpackungsmaterialstreifen 39, der zum Öffnen der Verpackungstasche 200 von der restlichen Verpackungsmaterialbahn 1 abgetrennt bzw. von den beiden benachbarten Materialschwächungsreihen 37 abgerissen werden kann.

Die Verpackungsmaterialbahn 1 gemäß Fig. 10 umfasst keine Quer-Materialschwächungsreihen 37. Im Bereich der Querstreifen 13, 15, 17 sind erneut an beiden Längsrändern 5, 7 Indikatoren 35 in die Verpackungsmaterialbahn 1 eingebracht. Die Querstreifen 13, 15, 17 in Fig. 10 sind in Bahnlängsrichtung L größer dimensioniert, das heißt breiter ausgebildet. Ferner weisen die Querstreifen 13, 15, 17 Abschnitte 41, 43, 45 auf, die frei von kaltsiegelfähigem Klebstoff sind. Dadurch kann der Klebstoffverbrauch reduziert werden. Ferner wurde herausgefunden, dass sich die klebstofffreien Abschnitte 41, 43, 45 im Bereich der Querstreifen 13, 15, 17 vorteilhaft auf den Verschleiß sowie eine Reduzierung der Benetzung einer Ablängeinrichtung zum Abtrennen der Verpackungsmaterialbahn 1 mit der kaltsiegelfähigen Klebstoffschicht erweisen. Eine quer zur Bahnlängsrichtung L bemessene Breite der klebstofffreien Abschnitte 41, 43, 45 ist so bemessen, dass diese im Wesentlichen die gleiche Breite wie die Verpackungsmaterialfenster 19, 21 besitzen und/oder nicht bis in die Längsrandstreifen 9, 11 ragen. Damit ist weiterhin ein zuverlässiges Versiegeln der Längsrandstreifen 9, 11 und damit ein zuverlässiges Verschließen der Verpackungsmaterialbahn 1 zur Bildung einer abgeschlossenen Hülle für die Verpackungstasche 200 gewährleistet. Die Verpackungsmaterialbahnen 1 der Fig. 8 bis 10 besitzen jeweils ein Faltgelenk 25, so dass jeweils zwei Längsbahnabschnitte 27, 29 gebildet sind, welche entlang der von dem Faltgelenk 25 festgelegten Faltachse A umgefaltet werden können, um eine Verpackungstasche 200 zu bilden.

In den Fig. 11 und 12 sind zwei erfindungsgemäße Verpackungstaschen 200 in Schnittansicht abgebildet, wobei die Verpackungstasche 200 aus Fig. 11 offen und die Verpackungstasche 200 aus Fig. 12 geschlossen und kaltversiegelt ist. Die Verpackungstasche 200 umfasst eine Hülle 205 aus einer beispielsweise erfindungsgemäßen Verpackungsmaterialbahn 1. Mittels eines in die Verpackungsmaterialbahn 1 eingebrachten Faltgelenks 25 sind die beiden mit dem Faltgelenk 25 verbundenen Längsbahnabschnitte 27, 29 zur Bildung der geschlossenen Hülle 205 entlang der durch das Faltgelenk 25 definierten Faltachse A, die in den Fig. 11 und 12 in die Zeichenebene orientiert ist, umgefaltet. Das Faltgelenk 25 bildet einen vordefinierten Faltungsfalz 207, der in einen von der Hülle 205 begrenzten Verpackungshohlraum 209 weist.

In den Fig. 11 und 12 ist zu erkennen, dass die Verpackungsmaterialbahn 1 dünnwandig und eine deutliche größere Dimensionierung in Bahnlängsrichtung sowie quer zur Bahnlängsrichtung als dessen Materialstärke besitzt. Die Längsbahnabschnitte 27, 29 legen sich unter Deformation, insbesondere Biegung, möglichst formgenau an dem Verpackungsartikel 203 an. Das Kaltversiegeln der Längsrandstreifen 9, 11 mittels des kaltsiegelfähigen Klebstoffs, der mit dem Bezugszeichen K angedeutet ist, ist in Fig. 11 angedeutet: Die beiden mittels des Bezugszeichens 211 angedeuteten Pfeile symbolisieren eine Kraftaufbringung auf die beiden Längsrandstreifen 9, 11, so dass bei Kontaktaufnahme der beiden Längsrandstreifen 9, 11 unter dem Einfluss der äußeren Kraft 211 der kaltsiegelfähige Klebstoff K aktiviert wird, so dass die Längsrandstreifen 9, 11 miteinander verklebt werden und die Hülle 205 versiegelt bzw. abgeschlossen wird.

Die erfindungsgemäße Verpackungstasche 200 kennzeichnet sich unter anderem dadurch aus, dass eine den Verpackungshohlraum 209 begrenzende und in Richtung des Verpackungshohlraums 209 weisende Innenwand 213, 215 bereichsweise frei von einer kaltsiegelfähigen Klebstoffbeschichtung ist. Insbesondere ist derjenige Bereich der Innenwand 213, 215 frei von kaltsiegelfähigem Klebstoff, der in Kontakt mit dem Verpackungsartikel 203 gelangen kann. Bei der Ausführung gemäß Fig. 11 ist lediglich ein schmaler Klebstoffstreifen K im Bereich der Längsrandstreifen 9, 11 vorgesehen. Die restliche Oberfläche der Verpackungsmaterialbahn 1 ist frei von einer kaltsiegelfähigen Beschichtung, außer den in den Fig. 11 und 12 nicht abgebildeten Querstreifen 13, 15, 17 zum vollständigen Verschließen der Hülle 205 quer zur Bahnlängsrichtung L.

Die Verpackungstasche 200 aus Fig. 12 ist im vollständig hergestellten bzw. geschlossenen Zustand gezeigt. Im Unterscheid zu der Ausführung gemäß der Fig. 11 befinden sich zwei Versandartikel 203 innerhalb des Verpackungshohlraums 209. Des Weiteren ist der Verpackungshohlraum 209 teilweise von Füll- und/oder Polstermaterial, das im Allgemeinen mit der Bezugsziffer 231 versehen ist, belegt, um die Verpackungsartikel 203 vor äußeren Einflüssen zu schützen und/oder die Versandartikel 203 in ihrer Position innerhalb des Verpackungshohlraums 209 zu fixieren.

Die Fig. 13 und 14 stellen beispielhafte Möglichkeiten zum Kaltversiegeln der mit kaltsiegelfähigem Klebstoff K versehenen Längsrandstreifen 9, 11 dar. Gleiches ist auch für die Querstreifen 13, 15, 17 denkbar. Die Längsrandstreifen 9, 11 aus der Ausführung gemäß Fig. 13 sind mittels eines Presswerkzeugs mit einer glatten Oberfläche verpresst worden, während die Längsrandstreifen 9, 11 der Ausführungsform gemäß Fig. 14 mittels eines Presswerkzeugs mit einer strukturierten Oberfläche verpresst worden sind. Dadurch ergibt sich in Fig. 14 eine gewellte Außenoberfläche 217 der Hülle 205 bzw. der Verpackungstasche 200 im Bereich der Längsrandstreifen 9, 11. Die gewellte Oberfläche 217 umfasst eine Vertiefung-Erhebung-Struktur aus abwechselnden Vertiefungen 219 und Erhebungen 221.

In den Fig. 15 und 16 sind weitere beispielhafte Ausführungen erfindungsgemäßer Verpackungstaschen 200 gezeigt. Die Verpackungstaschen 200 gemäß der Fig. 15 und 16 verdeutlichen die vorteilhafte Eigenschaft erfindungsgemäßer Verpackungstaschen 200, sich an den zu verpackenden Verpackungsartikelformen anpassen zu können. Beispielsweise aus einer Zusammenschau der Fig. 11 und 15, in denen die verpackten Verpackungsartikel 203 im Wesentlichen dieselbe Grundform besitzen, geht hervor, dass durch das Vorsehen mehrerer: in Fig. 15 fünf; in Fig. 16 drei; vordefinierter und in die Verpackungsmaterialbahn 1 eingebrachter Faltungsfalze 207 sich die Hülle 205 deutlich näher an die äußere Form des Verpackungsartikels 203 anpasst. Jeder aus je einem in die Verpackungsmaterialbahn eingebrachten Faltgelenk 25 resultierenden Faltungsfalz 207 verbindet zwei Klappflügel der Verpackungsmaterialbahn miteinander, die jeweils durch die Längsbahnabschnitte 27, 29, 31, 33 realisiert sind, so dass durch sukzessives Umfalten der Verpackungsmaterialbahn 1, beispielsweise beginnend mit einem zentralen Faltgelenk 25 oder auch mit einem äußeren Faltgelenk 25, die Verpackungsmaterialbahn 1 sich möglichst formgenau um den Verpackungsartikel 203 herum legt und die einander zuzuwendenden Längsrandstreifen 9, 11, welche mit dem kaltsiegelfähigen Klebstoff versehen sind, in Kontakt miteinander gebracht werden können, sodass jeweils unter Druckaufbringung von außen die einander zugewandten Längsrandstreifen 9, 11 und Querstreifenabschnitte 13, 15, 17 miteinander verklebt werden können, um die Verpackungstasche 200 zu versiegeln und eine geschlossene Hülle 205 zu bilden.

Fig. 16 zeigt eine Ausführungsform einer erfindungsgemäßen Verpackungstasche 200, in dessen Verpackungshohlraum 209 zwei übereinander angeordnete Verpackungsartikel 203 aufgenommen sind. Des Weiteren besitzt die Verpackungstasche insgesamt drei je durch ein in die Verpackungsmaterialbahn 1 eingebrachtes Faltgelenk 25 gebildete Faltungsfalze 207.

In Fig. 17 ist ein erfindungsgemäßer Verpackungsmaterialzuschnitt 100 zum Herstellen einer beispielsweise erfindungsgemäßen Verpackungstasche 200 abgebildet. Zu sehen ist im Wesentlichen ein bereits teilweise zu einer späteren Verpackungstasche 200 umgeformter Verpackungsmaterialzuschnitt 100, der eine auf eine bestimmte in Bahnlängsrichtung L bemessene Länge abgelängte Verpackungsmaterialbahn 1 bildet. In Fig. 17 sind die mit kaltsiegelfähigem Klebstoff K versehenen Streifen nicht explizit hervorgehoben. Das Faltgelenk 25, welches die Faltachse A definiert, ist mittels einer strichlierten Linie angedeutet. Wie in Fig. 17 zu sehen ist, ist die Verpackungsmaterialbahn 1, insbesondere der Verpackungsmaterialbahnzuschnitt 100, teilweise bereits entlang der Faltachse A umgefaltet, so dass zwei aufeinander zugeklappte Längsbahnabschnitte 27, 29 in einem Winkel zueinander orientiert sind und durch den Faltungsfalz 207 miteinander verbunden sind. Der bereits vorgeformte und umgefaltete Verpackungsmaterialbahnzuschnitt-Abschnitt ist mit dem Bezugszeichen 103 versehen. Ein bezüglich Bahnlängsrichtung L nachlaufender im Wesentlichen unverformter und ungefalteter Abschnitt 105 des Verpackungsmaterialzuschnitts 100 faltet sich kontinuierlich auf bis zu einem Ende 107 des Verpackungsmaterialzuschnitts 100, indem der Verpackungsmaterialzuschnitt 100 im Wesentlichen die Ursprungsbreite der Verpackungsmaterialbahn 1 besitzt.

In Fig. 18 ist eine beispielsweise aus einer erfindungsgemäßen Verpackungsmaterialbahn 1 und/oder einem erfindungsgemäßen Verpackungsmaterialzuschnitt 100 gemündete Verpackungstasche 200 in perspektivischer Ansicht gezeigt. Die Verpackungstasche 200 ist entlang einer in die Verpackungsmaterialbahn 1 eingebrachten Materialschwächungsreihe 37 unter Abreißen eines Verpackungstaschenstreifens 223 geöffnet, so dass der Verpackungsinnenraum und der in dem Verpackungshohlraum angeordnete Verpackungsartikel 203 ersichtlich und zugänglich ist. Das Abtrennen des Verpackungstaschenstreifens 223 ist durch den gebogenen Pfeil mit dem Bezugszeichen 225 angedeutet. Die Materialschwächungsreihe 37 definiert an der verbliebenen und aufgerissenen Verpackungstasche 200 als auch an dem abgetrennten Verpackungstaschenstreifen 223 je zwei Soll-Reißlinien 227, 229, die vormals aus einem Stück ausgebildet und miteinander verbunden waren.

Eine weitere beispielhafte Ausführung einer erfindungsgemäßen Verpackungsmaterialbahn 1 entspricht im Wesentlichen der Ausführungsform gemäß Fig. 10, unterscheidet sich allerdings im Hinblick auf die Querstreifen 13, 15, 17. Aus einem Vergleich mit der Ausführungsform der Figur 10 geht hervor, dass die Verpackungsmaterialbahn 1 keine Marker 35 an den Längsrändern 5, 7 besitzt. Die Querstreifen 13, 15, 17 weisen ebenfalls Abschnitte 41, 43, 45 auf, die frei von kaltsiegelfähigem Klebstoff sind. Im Unterschied zur Ausführung gemäß Figur 10 ist eine quer zur Bahnlängsrichtung L bemessene Breite der klebstofffreien Abschnitte 41, 43, 45 so bemessen, dass diese sich im Wesentlichen vollständig entlang der Breite der Verpackungsmaterialbahn 1 erstecken und somit in die Längsrandstreifen 9, 11 bis zu den Längsrändern 5, 7 ragen.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein.

### BEZUGSZEICHENLISTE

- 1: Verpackungsmaterialbahn
- 3: Querrand
- 5, 7: Längsrand
- 9, 11: Längsrandstreifen
- 13, 15, 17: Querstreifen
- 19, 21, 23: Verpackungsmaterialfenster
- 25: Faltgelenk
- 27, 29, 31, 33: Längsbahnabschnitt
- 35: Indikator
- 37: Materialschwächungsreihe
- 39: Materialstreifen
- 41, 43, 45: Abschnitt frei von kaltsiegelfähigem Klebstoff
- 100: Verpackungsmaterialzuschnitt
- 103: umgefalteter Abschnitt
- 105: ungefalteter nachlaufender Abschnitt
- 200: Verpackungstasche
- 203: Verpackungsartikel
- 205: Hülle
- 207: Faltungsfalz
- 209: Verpackungshohlraum
- 211: äußere Kraft
- 213, 215: Innenwand
- 231: Füll- und/oder Polstermaterial
- 217: Oberfläche
- 219: Vertiefung
- 221: Erhebung
- 223: Verpackungstaschenstreifen
- 225: Pfeil
- 227, 229: Soll-Reißlinie

- L: Bahnlängsrichtung
- A: Faltachse
- K: kaltsiegelfähige Klebstoffschicht

## Patentansprüche

1. Verpackungsmaterialbahn (1) insbesondere aus Papier oder Pappe, insbesondere Wellpappe, bei der wenigstens ein an einen Längsrand (5, 7) angrenzender Längsrandstreifen (9, 11) wenigstens abschnittsweise mit einem Klebstoff versehen ist und die wenigstens ein sich in Bahnlängsrichtung (L) erstreckendes, insbesondere mittig in Bezug auf eine quer zur Bahnlängsrichtung (L) bemessene Breite angeordnetes, Faltgelenk (25) aufweist, das eine Faltachse (A) definiert, entlang der zwei mittels des Faltgelenks (25) verbundene Längsbahnabschnitte umgefaltet werden können, **dadurch gekennzeichnet, dass** der Klebstoff kaltsiegelfähig ist und wobei die Verpackungsmaterialbahn (1) wenigstens abschnittsweise entlang des Faltgelenks (25) frei von kaltsiegelfähigem Klebstoff ist, wobei der kaltsiegelfähige Klebstoff derart ausgebildet ist, dass eine damit geschaffene Verbindung nicht zerstörungsfrei lösbar ist, wobei das Faltgelenk (25) als Längsrille realisiert ist.

2. Verpackungsmaterialbahn (1) nach Anspruch 1, wobei das Faltgelenk (25) aus einem Stück mit den Längsbahnabschnitten hergestellt ist und/oder als Filmscharnier ausgebildet ist.

3. Verpackungsmaterialbahn (1) nach einem der vorstehenden Ansprüche, die mehrere quer, insbesondere senkrecht, zur Bahnlängsrichtung (L) orientierte und/oder in einem äquidistanten Abstand zueinander angeordnete Querstreifen (13, 15, 17) aufweist, die mit einem kaltsiegelfähigen Klebstoff versehen sind.

4. Verpackungsmaterialbahn (1) nach Anspruch 3, wobei die Querstreifen (13, 15, 17) jeweils in die beiden Längsrandstreifen (9, 11) münden, wobei insbesondere ein sich wiederholendes insbesondere rechteckiges oder quadratisches Muster der mit kaltsiegelfähigem Klebstoff versehenen Längsrand- und Querstreifen (13, 15, 17) gebildet ist.

5. Verpackungsmaterialbahn (1) nach Anspruch 3 oder 4, wobei die Querstreifen (13, 15, 17), insbesondere im Bereich wenigstens eines Längsrandstreifens, mit einem Indikator (35), wie einer Materialschwächung, insbesondere einer Perforation oder einer Einkerbung, oder einer Farbmarkierung, zum Anzeigen des jeweiligen Querstreifens versehen sind.

6. Verpackungsmaterialbahn (1) nach einem der Ansprüche 3 bis 5, wobei die Querstreifen (13, 15, 17), insbesondere zwischen zwei jeweils an einem Längsrandstreifen (9, 11) angeordneten Indikatoren (35), wenigstens abschnittsweise frei von kaltsiegelfähigem Klebstoff sind.

7. Verpackungsmaterialbahn (1) nach einem der vorstehenden Ansprüche, die wenigstens eine in Bahnlängsrichtung (L) und/oder quer zur Bahnlängsrichtung (L) orientierte Materialschwächungsreihe (37), wie eine Perforation-Materialsteg-Reihe insbesondere aus mehreren alternierenden Perforationen und Materialstegen, oder eine Rille, zur Bildung einer Soll-Reißlinie aufweist.

8. Verpackungsmaterialbahn (1) nach Anspruch 7, wobei je zwei insbesondere gleich gebildete und parallel zueinander orientierte Quer-Materialschwächungsreihen (37) unmittelbar benachbart zu jeweils einem Querstreifen (13, 15, 17) angeordnet sind, wobei insbesondere die Verpackungsmaterialbahn (1) eine Förderrichtung definiert und die zwei Quer-Materialschwächungsreihen (37) förderrichtungsauf- und/oder -abwärts des Querstreifens angeordnet sind.

9. Verpackungsmaterialbahn (1) nach einem der vorstehenden Ansprüche, wobei eine Menge des kaltsiegelfähigen Klebstoffs mindestens 5 g/m² und insbesondere höchstens 15 g/m² beträgt.

10. Verpackungsmaterialbahn (1) nach einem der vorstehenden Ansprüche, wobei der kaltsiegelfähige Klebstoff mit einem Kontrastmittel versetzt ist.

11. Verpackungsmaterialbahn (1) nach einem der vorstehenden Ansprüche, die hydrophobiert, insbesondere geleimt, ist.

12. Verpackungstasche (200) umfassend eine Hülle (205) aus einer nach einem der vorstehenden Ansprüche ausgebildeten Verpackungsmaterialbahn (1) aus Pappe, insbesondere Wellpappe, wobei die Hülle (205) zur Bildung eines Verpackungshohlraums durch Kaltversiegeln von Randstreifen der Verpackungsmaterialbahn (1) abgeschlossen ist und wenigstens einen in die Verpackungsmaterialbahn (1) eingebrachten, vordefinierten Faltungsfalz (207) besitzt, der in den Verpackungshohlraum (209) weist, wobei eine den Verpackungshohlraum (209) begrenzende Innenwand bereichsweise und/oder der Faltungsfalz (207) abschnittsweise frei von einer kaltsiegelfähigen Klebstoffbeschichtung ist.

13. Verpackungstasche (200) nach Anspruch 12, die wenigstens zwei, insbesondere drei, vier, fünf, sechs oder mehr, in die Verpackungsmaterialbahn (1) eingebrachte, vordefinierte Faltungsfalze (207) besitzt, die parallel zueinander orientiert sind und/oder derart eingerichtet sind, dass der Verpackungshohlraum (209) an den zu verpackenden Verpackungsartikel angepasst werden kann.

14. Verpackungstasche (200) nach Anspruch 12 oder 13, bei der der Verpackungshohlraum (209) teilweise von Füll- und/oder Polstermaterial (231) belegt ist.

15. Verpackungsmaterialzuschnitt (100) zum Herstellen einer insbesondere nach einem der Ansprüche 12 bis 14 ausgebildeten Verpackungstasche (200), wobei der Verpackungsmaterialzuschnitt (100) durch Ablängen einer nach einem der Ansprüche 1 bis 11 ausgebildeten Verpackungsmaterialbahn (1) quer zur Bahnlängsrichtung (L) und quer zu dem wenigstens einen Faltgelenk (25) hergestellt ist.

16. Verfahren zum Herstellen eines Verpackungsmaterialzuschnitts zum Herstellen einer insbesondere nach einem der Ansprüche 12 bis 14 ausgebildeten Verpackungstasche (200), bei dem eine nach einem der Ansprüche 1 bis 11 ausgebildete Verpackungsmaterialbahn (1) bereitgestellt und quer zur Bahnlängsrichtung (L) und quer zu dem wenigstens einen Faltgelenk (25) abgelängt wird.

## Claims

1. Packaging material web (1), in particular made of paper or cardboard, in particular corrugated cardboard, in which at least one longitudinal edge strip (9, 11) adjoining a longitudinal edge (5, 7) is provided at least in sections with an adhesive and which has at least one folding joint (25) which extends in the web longitudinal direction (L) and is arranged in particular centrally with respect to a width dimensioned transversely with respect to the web longitudinal direction (L) and which defines a folding axis (A) along which two longitudinal web sections connected by means of the folding joint (25) can be folded over, **characterized in that** the adhesive is cold-sealable and wherein the packaging material web (1) is free of cold-sealable adhesive at least in sections along the folding joint (25), wherein the cold-sealable adhesive is formed in such a way that a connection created therewith cannot be released in a non-destructive manner, wherein the folding joint (25) is realized as a longitudinal groove.

2. Packaging material web (1) according to Claim 1, wherein the folding joint (25) is produced from one piece with the longitudinal web sections and/or is formed as a film hinge.

3. Packaging material web (1) according to one of the preceding claims, which has a plurality of transverse strips (13, 15, 17) which are oriented transversely, in particular perpendicularly, with respect to the web longitudinal direction (L) and/or are arranged at an equidistant distance from one another and which are provided with a cold-sealable adhesive.

4. Packaging material web (1) according to Claim 3, wherein the transverse strips (13, 15, 17) each open into the two longitudinal edge strips (9, 11), wherein in particular a repeating, in particular rectangular or square, pattern of the longitudinal edge strips and transverse strips (13, 15, 17) provided with cold-sealable adhesive is formed.

5. Packaging material web (1) according to Claim 3 or 4, wherein the transverse strips (13, 15, 17), in particular in the region of at least one longitudinal edge strip, are provided with an indicator (35), such as a material weakening, in particular a perforation or a notch, or a color marking, for indicating the respective transverse strip.

6. Packaging material web (1) according to one of Claims 3 to 5, wherein the transverse strips (13, 15, 17), in particular between two indicators (35) each arranged on a longitudinal edge strip (9, 11), are free of cold-sealable adhesive at least in sections.

7. Packaging material web (1) according to one of the preceding claims, which has at least one material weakening row (37) oriented in the web longitudinal direction (L) and/or transversely with respect to the web longitudinal direction (L), such as a perforation-material web row in particular composed of a plurality of alternating perforations and material webs, or a groove, for forming a predetermined tear line.

8. Packaging material web (1) according to Claim 7, wherein in each case two transverse material weakening rows (37) which are formed in particular identically and are oriented parallel to one another are arranged directly adjacent to in each case one transverse strip (13, 15, 17), wherein in particular the packaging material web (1) defines a conveying direction and the two transverse material weakening rows (37) are arranged upstream and/or downstream of the transverse strip in the conveying direction.

9. Packaging material web (1) according to one of the preceding claims, wherein an amount of the cold-sealable adhesive is at least 5 g/m² and in particular at most 15 g/m² .

10. Packaging material web (1) according to one of the preceding claims, wherein a contrast agent is added to the cold-sealable adhesive.

11. Packaging material web (1) according to one of the preceding claims, which is hydrophobized, in particular glued.

12. Packaging bag (200) comprising a casing (205) made of a packaging material web (1) formed according to one of the preceding claims and made of cardboard, in particular corrugated cardboard, wherein the casing (205) is closed off by cold-sealing edge strips of the packaging material web (1) in order to form a packaging cavity and has at least one predefined folding fold (207) which is introduced into the packaging material web (1) and points into the packaging cavity (209), wherein an inner wall delimiting the packaging cavity (209) is free of a cold-sealable adhesive coating in regions and/or the folding fold (207) is free of a cold-sealable adhesive coating in sections.

13. Packaging bag (200) according to Claim 12, which has at least two, in particular three, four, five, six or more predefined folding folds (207) which are introduced into the packaging material web (1), are oriented parallel to one another and/or are set up in such a way that the packaging cavity (209) can be adapted to the packaging article to be packaged.

14. Packaging bag (200) according to Claim 12 or 13, in which the packaging cavity (209) is partially covered with filling material and/or upholstery material (231).

15. Packaging material blank (100) for producing a packaging bag (200) formed in particular according to one of Claims 12 to 14, wherein the packaging material blank (100) is produced by cutting to length a packaging material web (1) formed according to one of Claims 1 to 11 transversely with respect to the web longitudinal direction (L) and transversely with respect to the at least one folding joint (25).

16. Method for producing a packaging material blank for producing a packaging bag (200) formed in particular according to one of Claims 12 to 14, in which a packaging material web (1) formed according to one of Claims 1 to 11 is provided and cut to length transversely with respect to the web longitudinal direction (L) and transversely with respect to the at least one folding joint (25).

## Revendications

1. Bande de matière d'emballage (1), notamment en papier ou en carton, notamment en carton ondulé, sur laquelle au moins un ruban de bord longitudinal (9, 11) adjacent à un bord longitudinal (5, 7) est muni au moins par endroits d'un agent adhésif et l'au moins une articulation de pliage (25), munie au moins par endroit d'agent adhésif et qui comporte au moins une articulation de pliage (25), s'étendant dans la direction longitudinale (L) de la bande, placée notamment au centre, en rapport à une largeur mesurée à la transversale de la direction longitudinale (L) de la bande, qui définit un axe de pliage (A), le long duquel, deux segments longitudinaux, assemblés au moyen de l'articulation de pliage (25) peuvent être pliés, caractérisée en de que l'agent adhésif est apte au scellage à froid et la bande de matière d'emballage (1) est au moins exempte par endroits, le long de l'articulation de pliage (25) d'agent adhésif scellable à froid, l'agent adhésif scellable à froid étant constitué de telle sorte, qu'un assemblage créé au moyen de celui-ci ne soit pas détachable sans destruction, l'articulation de pliage (25) étant réalisée sous la forme d'une rainure longitudinale.

2. Bande de matière d'emballage (1) selon la revendication 1, l'articulation de pliage (25) étant fabriquée d'un seul tenant avec les segments longitudinaux et / ou étant conçue en tant que charnière film.

3. Bande de matière d'emballage (1) selon l'une quelconque des revendications précédentes, qui comporte plusieurs bandes transversales (13, 15, 17), orientées à la transversale, notamment à la perpendiculaire de la direction longitudinale (L) de la bande et / ou placées à un écart mutuel équidistant, qui sont munies d'un agent adhésif scellable à froid.

4. Bande de matière d'emballage (1) selon la revendication 3, les bandes transversales (13, 15, 17) débouchant chacune dans les deux rubans de bord longitudinal (9, 11), un motif répétitif, notamment rectangulaire ou parallélépipédique des bandes de bords longitudinaux et des bandes transversales (13, 15, 17) munies d'agent adhésif scellable à froid étant constitué.

5. Bande de matière d'emballage (1) selon la revendication 3 ou 4, les bandes transversales (13, 15, 17), notamment dans la zone d'au moins un ruban de bord longitudinal, étant munies d'un indicateur (35), tel qu'un affaiblissement de matière, notamment d'une perforation ou d'une encoche ou d'un marquage en couleur, destiné à signaler la bande transversale concernée.

6. Bande de matière d'emballage (1) selon l'une quelconque des revendications 3 à 5, les bandes transversales (13, 15, 17), notamment entre deux indicateurs (35) placés notamment sur un ruban de bord longitudinal (9, 11) étant exempts au moins par endroit d'agent adhésif scellable à froid.

7. Bande de matière d'emballage (1) selon l'une quelconque des revendications précédentes, qui comporte au moins une rangée (37) d'affaiblissement de matière, orientée dans la direction longitudinale (L) de la bande et / ou à la transversale de la direction longitudinale (L) de la bande, telle qu'une rangée de barrettes de matière perforées, notamment en plusieurs perforations et barrettes de matière alternées ou une rainure, destinée à créer une ligne de déchirure théorique.

8. Bande de matière d'emballage (1) selon la revendication 7, chaque fois deux rangées (37) d'affaiblissement de matière transversales, notamment conçues à l'identique et mutuellement orientées à la parallèle les unes des autres étant placées au voisinage direct de chaque fois une bande transversale (13, 15, 17), notamment la bande de matière d'emballage (1) définissant une direction de convoyage et les deux rangées (37) de lignes d'affaiblissement transversales de la matière étant placées en amont et / ou en aval de la direction de convoyage de la bande transversale.

9. Bande de matière d'emballage (1) selon l'une quelconque des revendications précédentes, une quantité de l'agent adhésif scellable à froid s'élevant à au moins 5 g/m² et notamment au plus à 15 g/m².

10. Bande de matière d'emballage (1) selon l'une quelconque des revendication précédentes, l'agent adhésif scellable à froid étant mélangé avec un agent de contraste.

11. Bande de matière d'emballage (1) selon l'une quelconque des revendications précédentes, qui est rendu hydrophobe, notamment collée.

12. Poche d'emballage (200) comprenant une gaine (205) en une bande de matière d'emballage (1) en carton, notamment en carton ondulé, conçue selon l'une quelconque des revendications précédentes, pour créer une cavité d'emballage, la gaine (205) étant fermée par scellage à froid de rubans marginaux de la bande de matière d'emballage (1) et détenant au moins une feuillure de pliage (207) prédéfinie, ménagée dans la bande de matière d'emballage (1) qui est dirigée vers la cavité d'emballage (209), une paroi intérieure délimitant la cavité d'emballage (209) et / ou la feuillure de pliage (207) étant exempte par endroits d'un revêtement d'agent adhésif scellable à froid.

13. Poche d'emballage (200) selon la revendication 12, qui détient au moins deux, notamment trois, quatre, cinq, six ou plus de feuilles de pliage (207) prédéfinies, ménagées dans la bande de matière d'emballage (1), qui sont orientées à la parallèle les unes des autres et / ou qui sont configurées de telle sorte, que la cavité d'emballage (209) puisse être adaptée aux articles d'emballage qui doivent être emballés.

14. Poche d'emballage (200) selon la revendication 12 ou 13, sur laquelle la cavité d'emballage (209) est garnie en partie de matière de charge et / ou de rembourrage (231).

15. Coupon (100) de matière d'emballage, destiné à fabriquer une poche d'emballage (200) conçue notamment selon l'une quelconque des revendications 12 à 14, le coupon (100) de matière d'emballage étant fabriqué par coupe en longueur d'une bande de matière d'emballage (1) conçue selon l'une quelconque des revendications 1 à 2, à la transversale de la direction longitudinale (L) de la bande et à la transversale de l'au moins une articulation de pliage (25).

16. Procédé, destiné à fabriquer un coupon de matière d'emballage pour la fabrication d'une poche d'emballage (200), conçue notamment selon l'une quelconque des revendications 12 à 14, lors duquel, on met à disposition une bande de matière d'emballage (1) conçue selon l'une quelconque des revendications 1 à 11 et on la coupe en longueur à la transversale de la direction longitudinale (L) de la bande et à la transversale de l'au moins une articulation de pliage (25).
